# EUROPÄISCHE PATENTSCHRIFT

(11) **EP 3 868 483 B1**
(45) Veröffentlichungstag und Bekanntmachung des Hinweises auf die Patenterteilung: **06.09.2023**
(21) Anmeldenummer: 21157548.5
(22) Anmeldetag: 17.02.2021
(51) Int. Cl.: B08B 1/04, B44D 3/12, E04F 21/06

(54) **TELESKOPIERBARE ROLLE FÜR EINEN WASCHEIMER**
TELESCOPIC ROLLER FOR A WASH BUCKET
ROULEAU TÉLESCOPIQUE POUR UN SEAU DE LAVAGE

(30) Priorität: 19.02.2020 DE 102020104369
(43) Veröffentlichungstag der Anmeldung: 25.08.2021
(73) Patentinhaber: Kronen-Hansa-Werk GmbH & Co. KG, 49393 Lohne (DE)
(72) Erfinder: SCHMIDT, Josef, 49393 Lohne (DE); ROTTINGHAUS, Holger, 49393 Lohne (DE)
(74) Vertreter: Patentanwälte und Rechtsanwalt Weiß, Arat & Partner mbB

(56) Entgegenhaltungen:
- CN-U- 207 059 213
- CN-U- 209 999 831
- DE-A1- 2 813 280
- DE-C1- 10 208 807
- DE-U1- 20 102 362
- GB-A- 702 547

## Beschreibung

### Technisches Gebiet

Die vorliegende Erfindung betrifft eine teleskopierbare Rolle für einen Wascheimer mit den Merkmalen des Oberbegriffs des Anspruchs 1

### Stand der Technik

Abstreifrollen mit einer Achse oder Achsstummeln die in Lagern drehbar an oder auf dem Rand eines Wascheimers gelagert sind und dessen lichte Weite überspannt und wobei die Rolle als Hohlkörper ausgebildet und einen profilierten Außenumfang mit einer Vielzahl von Durchtrittsöffnungen aufweist, sind aus der DE-C-35 02 307 sowie aus der DE 201 02 362 U1, welche eine Rolle gemäß dem Oberbegriff des Anspruchs 1 offenbart, bekannt.

Zudem ist die GB 702,547 A anzuführen, welche Abwischvorrichtung für Farbdosen offenbart bei der zwei Stangenabschnitte zueinander verschoben werden können.

In der DE 102 08 807 C1 wird ferner eine Ausdrückrolle offenbart, welche auf einem Grundkörper helixartig verlaufende Walkelemente aufweist.

Weiterhin ist die DE 28 13 280 A anzuführen, welche eine Vorrichtung zur Entwässerung und zum Säubern von Schwammbrettern offenbart, wobei eine Ausdrückwalze und zwei Gegendruckrollen angeordnet sind.

Bei der DE-C-35 02 307 sind Profilierungen als geradlinige oder wellenförmige Rippen ausgebildet, die sich in Längsrichtung der Rolle erstrecken, wobei sich die Durchtrittsöffnungen in den Vertiefungen zwischen den Rippen befinden. Bei dieser Anordnung besteht die Gefahr, dass sich zwischen den Rippen bei feinkörnigen Materialien Ansammlungen bilden, die zur Verstopfung der Durchtrittsöffnungen führen können. Das abgestreifte Schmutzwasser fließt dann nicht durch die Öffnungen durch die Rolle und direkt in den Eimer, sondern wenigstens teilweise entlang der Vertiefungen zwischen den Rippen nach außen und führt zu unerwünschtem seitlichen Überlaufen und Vertropfen des Eimerrands, bzw. des Fußbodens.

Diese Nachteile sind bei der DE 201 02 362 U1 weitgehend behoben, wobei hier immer wieder das Problem auftaucht, dass die Eimer oder Wascheimer mit ihren nach oben gerichteten Öffnungen oft nicht den Durchmesser aufweisen, den die Abstreifrolle mit den dazugehörigen Lagern aufweist.

### Aufgabe der Erfindung

Die Aufgabe der vorliegenden Erfindung ist es, die Nachteile aus dem Stand der Technik zu überwinden. Insbesondere soll eine Vorrichtung bereitgestellt werden, die zum Abstreifen eines Schwammbretts über einem Wascheimer bei zum Beispiel Fliesenlegerarbeiten dient, wobei die Vorrichtung an den Durchmesser oder eine Öffnungsbreite unterschiedlicher Wascheimer anpassbar sein soll.

Aufgabe der vorliegenden Erfindung ist es daher, eine derartige Rolle so fortzubilden, dass ein Aufsetzten der Rolle auf alle gängigen Eimer- oder Wascheimergrößen ermöglicht.

### Lösung der Aufgabe

Diese Aufgabe wird mit den Merkmalen des kennzeichnenden Teils des Anspruchs 1 gelöst. Fortbildungen und vorteilhafte Ausführungen der Erfindung sind in den weiteren Ansprüchen umfasst.

Erfindungsgemäss ist eine Rolle zum Abstreifen eines Schwammbretts über einem Eimer oder Wascheimer, die mit einer Achse oder Achsstummeln in Lagern drehbar an oder auf dem Rand eines Wascheimers gelagert ist und dessen lichte Weite überspannt, wobei die Rolle als Hohlkörper aus Halbschalen mit Preß- oder Rastverbindungen ausgebildet sind und einen profilierten Außenumfang mit einer Vielzahl von Durchtrittsöffnungen aufweist, die Durchtrittsöffnungen wenigstens teilweise versetzt zueinander angeordnet sind, und dass die Durchtrittsöffnungen wenigstens teilweise von erhabenen Stegen umschlossen sind, wobei die Rolle über ein innenliegende Teleskopkopiervorrichtung teleskopierbar ist.

Dazu ist die Rolle mit den Halbschalen an einem in der Mitte der Rolle befindlichen Trennbereich über eine erste Länge in eine erste Richtung und eine zweite Länge in einer zu einer ersten Richtung entgegengesetzten zweiten Richtung längenvariabel auseinanderziehbar. Mit der Mitte ist der Bereich gemeint, der von beiden sich gegenüberliegenden Lagern gleich weit entfernt ist.

Ist eine gewünschte Länge der Rolle, die einem Öffnungsdurchmesser eines Eimers oder Wascheimers angepasst wurde, durch das Auseinanderzeihen in die erste Richtung, und/oder die zweite Richtung erreicht, kann dieser telekopierte Zustand über eine Rastverbindung festgelegt werden. Eine Einrastvorrichtung ermöglicht eine lösbare Wirkverbindung zwischen der innenliegenden Teleskopkopiervorrichtung und den Halbschalen.

Die innenliegende Teleskopkopiervorrichtung weist vorteilshafterweise ebenfalls einen profilierten Außenumfang mit einer Vielzahl von Durchtrittsöffnungen auf.

Die Durchtrittsöffnungen können als winklige geometrische Form wie Mehreck, Stern oder dergleichen, rechteckig, wenigstens teilweise rund oder oval oder auch langlochartig ausgebildet sein.

Vorzugsweise sind die Durchtrittsöffnungen von den Stegen im Wesentlichen vollständig eingefasst. Nach einer bevorzugten Ausführung der Erfindung sind die Durchtrittsöffnungen in mehreren zueinander versetzten Reihen angeordnet.

Die Rolle ist vorteilhafterweise aus Kunststoffhalbschalen mit Preß- oder Rastverbindungen aufgebaut. Die Achse kann eine Metallachse sein, oder es werden angespritzte Achsstummel verwendet. Vorzugsweise erweitert sich der Durchmesser der Rolle von ihrer Mitte zu den Enden konisch, wodurch aus dem Schwammbrett austretendes Wasser außen zur Mitte der Rolle hin zu laufen bestrebt ist.

Vorteilhafterweise beträgt der Anteil der Durchtrittsöffnungen an der Fläche des Außenumfangs der Rolle wenigstens 5%, vorzugsweise wenigstens ca. 10%. Dabei sollten die Durchtrittsöffnungen jeweils einen Durchmesser von 3 bis 4 mm nicht unterschreiten.

Vorteilhafterweise weist die Rolle an ihren Enden jeweils äußere umlaufende Erhöhungen wie einen Bund, eine Schräge, einen Wulst oder dergleichen auf, um zusätzlich zu verhindern, dass Wasser über die Enden ausgetragen wird. Als Achse können Achsstummel oder eine durchgehende Metallachse vorhanden sein. Es hat sich als vorteilhaft erwiesen, eine Achse aus Metall zwischen Achsstummeln aus Kunststoff einzuspritzen.

### Figurenbeschreibung

Weitere Vorteile, Merkmale und Einzelheiten der Erfindung ergeben sich aus der nachfolgenden Beschreibung bevorzugter Ausführungsbeispiele sowie anhand der Zeichnungen; diese zeigen in:
- Figur 1: eine Seitenansicht eines Wascheimers mit aufgesetzter Rolle;
- Figur 2: einen Schnitt entlang der Linie A-A von Fig. 1;
- Figur 3: eine Draufsicht auf die Innenseite einer Halbschale einer Rolle.

### Ausführungsbeispiel

Figur 1 zeigt einen Eimer oder Wascheimer 1, wie er zum Fliesenlegen Verwendung findet. Nicht dargestellt sind hier der Henkel oder Fahrrollen, wie sie üblicherweise vorhanden sind. Auf den Rändern der Längsseiten des Wascheimers 1 sind Lager 2 angeordnet, die hier aufgesteckt sind. Sie können aber auch anderweitig befestigt sein, oder sogar an dem Kunststoffeimer angespritzt sein. Die Lager 2 weisen Einschnitte, Kerben oder Lageraugen für Achsstummel 3 einer erfindungsgemässen Rolle 4 auf, die in Figur 2 zu erkennen ist. Die Lager 2 können auch mit der erfindungsgemässen Rolle 4 verbunden sein und auf den Eimer oder Wascheimer 1 aufsetzbar sein.

Weiterhin ist in Figur 1 ist noch ein Schwammbrett 5 dargestellt, das einen Griff und einen Schwammuntersatz aufweist. Mit dem Schwammuntersatz wird beim Ausfugen der Fliesen überschüssiges Fugenmaterial aufgenommen und kann in dem Wascheimer ausgewaschen werden. Danach wird das Schwammbrett 5 durch Abstreifen auf der Rolle 4 ausgedrückt.

Um ein effektives Ausdrücken zu gewährleisten, ist die Rolle 4, wie in Figur 2 gezeigt, auf ihrer Umfangsfläche profiliert ausgeführt und weist zum Abführen der ausgedrückten Flüssigkeit Durchtrittsöffnungen 6 auf, wie dies in der Einzelheit Z vergrößert dargestellt ist. Die Profilierungen sind als Stege 7 ausgebildet, die jeweils eine Durchtrittsöffnung 6 umschließen. Die Durchtrittsöffnungen sollten einen Durchmesser von 3 bis 4 mm nicht unterschreiten und sind beispielsweise als Langlöcher von etwa 12 x 4 mm ausgebildet. Die sie umgebenden Stege 7 besitzen beispielsweise eine Stärke und eine Höhe von jeweils 1 mm.

Die Rolle 4 ist vorzugsweise aus Kunststoffhalbschalen 4a aufgebaut, wie dies in Figur 3 ersichtlich sind. In Figur 3 ist zudem ein Trennbereich 10 ersichtlich.

Dieser Trennbereich 10 trennt die Kunststoffhalbschalen 4a in der Mitte der Rolle 4. Darunter, im inneren der Rolle ist zudem eine Teleskopkopiervorrichtung 9 angeordnet. Die an dem Trennbereich 10 getrennten Kunststoffhalbschalen 4a können über eine erste Länge L1 und eine zweite Länge L2 längenvariabel und gegeneinander auseinander gezogen werden, so dass die innenliegende Teleskopkopiervorrichtung 9 ersichtlich wird. Dieser auseinander gezogene bzw. telekopierte Zustand der Rolle 4 ist in Figur 2 dargestellt. Dort ist die Rolle 4 auf ihre maximale Länge über die erste Länge L1 und eine zweite Länge L2 ausgezogen bzw. telekopiert, so dass sie an den Durchmesser des Eimers bzw. Wascheimers 1 angepasst ist.

Die Teleskopkopiervorrichtung 9 umfasst ebenfalls die zueinander versetzten Durchtrittsöffnungen 6.

In Figur 3 ist zu erkennen, wie die Durchtrittsöffnungen 6 in abwechselnd zueinander versetzten Reihen angeordnet sind. So wird sichergestellt, dass bei Abstreifen des Schwammbretts auf der Rolle praktisch die ganze Breite des Schwammuntersatzes auf die bei der Drehung der Rolle um ihre Achsstummel 3 einander folgenden Durchtrittsöffnungen 6 trifft. Die Wand 4b der Kunststoffhalbschale, bzw. der Rolle 4 erweitert sich von ihrer Mitte aus zu den beiden Enden konisch, um zu verhindern, dass überschüssiges Schmutzwasser über die Enden läuft. An denen Enden ist die Kunststoffhalbschale geschlossen, so dass dort aus der Rolle kein Wasser austreten kann.

Zusätzlich ist die Rolle an ihren Enden jeweils mit einem umlaufenden Bund 4c versehen, der ein Überlaufen von Wasser an den Enden verhindert. Die Kunststoffhalbschale weist eine Anzahl kleiner Bohrungen 8 auf, in die Zapfen der zugehörigen zweiten Kunststoffhalbschale gepresst werden. Der Presssitz ergibt eine ausreichend stabile Verbindung. Es können jedoch auch Verrastungen angebracht werden. Obwohl der Anteil an Durchtrittsöffnungen 6 recht hoch ist, weist die Rolle wegen der Profilierungsstege eine gute Stabilität auf. Selbstverständlich können auch zwei oder mehrere erfindungsgemässe oder erfindungsgemässe und konventionelle Rollen kombiniert verwendet werden.

**Bezugszeichenliste**

| | |
|---|---|
| 1 | Wascheimer |
| 2 | Lager |
| 3 | Achsstummel |
| 4 | Rolle |
| 4a | Halbschale |
| 5 | Schwammbrett |
| 6 | Durchtrittsöffnung |
| 7 | Stege |
| 8 | Bohrungen |
| 9 | Teleskopkopiervorrichtunp |
| 10 | Trennbereich |
| L1 | erste Länge |
| L2 | zweite Länge |
| 13 | |
| 14 | |
| 15 | |
| 16 | |
| 17 | |
| 18 | |
| 19 | |
| 20 | |
| 21 | |
| 22 | |
| 23 | |
| 24 | |
| 25 | |
| 26 | |
| 27 | |
| 28 | |
| 29 | |
| 30 | |
| 31 | |
| 32 | |
| 33 | |

## Patentansprüche

1. Rolle geeignet zum Abstreifen eines Schwammbretts (5) über einem Wascheimer (1), mit einer Achse oder Achsstummeln (3), welche derart ausgebildet ist, dass sie in Lagern (2) drehbar an oder auf dem Rand eines Wascheimers gelagert werden kann und dann die lichte Weite des Wascheimers überspannt, wobei die Rolle (4) als Hohlkörper aus Halbschalen (4a) mit Preß- oder Rastverbindungen (8) ausgebildet sind und einen profilierten Außenumfang mit einer Vielzahl von Durchtrittsöffnungen (6) aufweist, die Durchtrittsöffnungen (6) wenigstens teilweise versetzt zueinander angeordnet sind, und dass die Durchtrittsöffnungen (6) wenigstens teilweise von erhabenen Stegen (7) umschlossen sind,
**dadurch gekennzeichnet,**
**dass** die Rolle (4) über eine innenliegende Teleskopkopiervorrichtung (9) und einen Trennbereich (10) teleskopierbar ist, wobei die Halbschalen (4a) der Rolle (4) an dem Trennbereich (10) über eine erste Länge (L1) und eine zweite Länge (L2) längenvariabel auseinanderziehbar sind und in einem gewünschten ausgezogenen Zustand mit der innenliegenden Teleskopkopiervorrichtung (9) einrastbar sind, wobei die innenliegende Teleskopkopiervorrichtung (9) ebenfalls einen profilierten Außenumfang mit einer Vielzahl von Durchtrittsöffnungen (6) aufweist.

2. Rolle nach Anspruch 1, **dadurch gekennzeichnet, dass** die Durchtrittsöffnungen (6) teilweise rund oder oval ausgebildet sind.

3. Rolle nach Anspruch 1, **dadurch gekennzeichnet, dass** die Durchtrittsöffnungen (6) langlochartig ausgebildet sind.

4. Rolle nach einem der vorhergehenden Ansprüche, **dadurch gekennzeichnet, dass** die Durchtrittsöffnungen (6) von den Stegen (7) vollständig eingefasst sind.

5. Rolle nach einem der vorhergehenden Ansprüche, **dadurch gekennzeichnet, dass** die Durchtrittsöffnungen (6) in mehreren zueinander versetzten Reihen angeordnet sind.

6. Rolle nach einem der vorhergehenden Ansprüche, **dadurch gekennzeichnet, dass** eine Einrastvorrichtung eine lösbare Wirkverbindung zwischen der Teleskopkopiervorrichtung (9) und den Halbschalen (4a, 4b) herstellt.

7. Rolle nach einem der vorhergehenden Ansprüche, **dadurch gekennzeichnet, dass** sich der Durchmesser der Rolle (6) von ihrer Mitte zu den Enden konisch erweitert.

8. Rolle nach einem der vorhergehenden Ansprüche, **dadurch gekennzeichnet, dass** der Anteil der Durchtrittsöffnungen (6) an der Fläche des Außenumfangs der Rolle wenigstens 5% beträgt.

9. Rolle nach einem der vorhergehenden Ansprüche, **dadurch gekennzeichnet, dass** der Anteil der Durchtrittsöffnungen an der Fläche des Außenumfangs der Rolle wenigstens 10% beträgt.

10. Rolle nach einem der vorhergehenden Ansprüche, **dadurch gekennzeichnet, dass** sie an ihren Enden jeweils äußere umlaufende Erhöhungen aufweist.

11. Rolle nach einem der vorhergehenden Ansprüche, **dadurch gekennzeichnet, dass** die Achse eine durchgehende teleskopierbare Metallachse ist.

12. Rolle nach Anspruch 12 **dadurch gekennzeichnet, dass** die Achse endseitig achstummelartig mit Kunststoff überzogen ist.

13. Rolle nach einem der vorhergehenden Ansprüche, **dadurch gekennzeichnet, dass** wenigstens zwei Rollen auf oder an dem Wascheimer gelagert sind, wobei nicht erfindungsgemäße Rollen vorhanden sind.

## Claims

1. Roller suitable for wiping a sponge board (5) over a washing bucket (1), with an axle or axle stubs (3), which is designed in such a way that it can be rotatably mounted in bearings (2) at or on the edge of a washing bucket and then spans the clear width of the washing bucket, wherein the roller (4) is formed as a hollow body of half-shells (4a) with press or snap-in connections (8) and has a profiled outer circumference with a plurality of openings (6), the openings (6) are situated at least partially offset from one another and in that the openings (6) are at least partially enclosed by raised webs (7),
**characterized in that**
**in that** the roller (4) can be telescoped via an internal telescoping device (9) and a separating area (10) wherein the half-shells (4a) of the roller (4) can be pulled apart variably at length over a first length (L1) and a second length (L2) at the separating area (10) and can be latched in a desired extended state with the inner telescoping device (9), wherein the inner telescoping device (9) also has a profiled outer circumference with a plurality of openings (6).

2. Roller according to claim 1, **characterized in that** the openings (6) are partially round or oval.

3. Roller according to claim 1, **characterized in that** the openings (6) are formed in the manner of elongated holes.

4. Roller according to one of the preceding claims, **characterized in that** the openings (6) are completely enclosed by the webs (7).

5. Roller according to one of the preceding claims, **characterized in that** the openings (6) are situated in a plurality of rows offset from one another.

6. Roller according to one of the preceding claims, **characterized in that** a latching device produces a detachable operative connection between the telescoping device (9) and the half-shells (4a, 4b).

7. Roller according to any one of the preceding claims, **characterized in that** the diameter of the roller (6) widens conically from its center to its ends.

8. Roller according to one of the preceding claims, **characterized in that** the amount of the openings (6) in the area of the outer circumference of the roller is at least 5%.

9. Roller according to any one of the preceding claims, **characterized in that** the amount of the openings in the area of the outer circumference of the roller is at least 10%.

10. Roller according to any one of the preceding claims, **characterized in that** it has outer circumferential elevations at each of its ends.

11. Roller according to one of the preceding claims, **characterized in that** the axle is a continuous telescopic metal axle.

12. Roller according to claim 12, **characterized in that** the axle is coated at the ends with plastic in the manner of an axle stub.

13. Roller according to any one of the preceding claims, **characterized in that** at least two rollers are mounted on or at the washing bucket, wherein rollers not according to the invention are present.

## Revendications

1. Rouleau adapté pour le pressage d'une taloche éponge (5) sur un seau de lavage (1), comportant un axe ou des bouts d'axe (3), lequel rouleau est conçu de façon à pouvoir être monté en rotation dans des paliers (2) au niveau ou sur le bord d'un seau de lavage et à enjamber ensuite le diamètre intérieur du seau de lavage, dans lequel le rouleau (4) est réalisé sous la forme d'un corps creux composé de demi-coques (4a) ayant des raccords à compression ou d'encliquetage (8) et présente un pourtour extérieur profilé ayant une pluralité d'ouvertures de passage (6), les ouvertures de passage (6) étant au moins en partie disposées de façon décalée l'une par rapport à l'autre, et les ouvertures de passage (6) étant entourées au moins en partie par des nervures rehaussées (7),
**caractérisé en ce**
**que** le rouleau (4) est télescopique par l'intermédiaire d'un dispositif de télescopage (9) interne et d'une zone de séparation (10), dans lequel les demi-coques (4a) du rouleau (4) peuvent être déployées avec une longueur variable sur une première longueur (L1) et sur une seconde longueur (L2) au niveau de la zone de séparation (10) et peuvent être encliquetées avec le dispositif de télescopage (9) interne dans un état déployé souhaité, dans lequel le dispositif de télescopage (9) interne présente également un pourtour extérieur profilé ayant une pluralité d'ouvertures de passage (6).

2. Rouleau selon la revendication 1, **caractérisé en ce que** les ouvertures de passage (6) ont en partie une forme ronde ou ovale.

3. Rouleau selon la revendication 1, **caractérisé en ce que** les ouvertures de passage (6) ont une forme de trou oblong.

4. Rouleau selon l'une des revendications précédentes,
**caractérisé en ce que** les ouvertures de passage (6) sont complètement bordées par les nervures (7).

5. Rouleau selon l'une des revendications précédentes,
**caractérisé en ce que** les ouvertures de passage (6) sont disposées en plusieurs rangées décalées les unes des autres.

6. Rouleau selon l'une des revendications précédentes,
**caractérisé en ce qu'**un dispositif d'encliquetage établit une liaison active amovible entre le dispositif de télescopage (9) et les demi-coques (4a, 4b).

7. Rouleau selon l'une des revendications précédentes,
**caractérisé en ce que** le diamètre du rouleau (6) s'élargit de façon conique de son centre vers les extrémités.

8. Rouleau selon l'une des revendications précédentes,
**caractérisé en ce que** la proportion des ouvertures de passage (6) sur la surface du pourtour extérieur du rouleau est d'au moins 5 %.

9. Rouleau selon l'une des revendications précédentes,
**caractérisé en ce que** la proportion des ouvertures de passage sur la surface du pourtour extérieur du rouleau est d'au moins 10 %.

10. Rouleau selon l'une des revendications précédentes,
**caractérisé en ce qu'**il présente des élévations extérieures périphériques au niveau de ses extrémités.

11. Rouleau selon l'une des revendications précédentes,
**caractérisé en ce que** l'axe est un axe métallique télescopique traversant.

12. Rouleau selon la revendication 12, **caractérisé en ce que** l'axe est revêtu, côté extrémités, de matière plastique à la manière de bouts d'axe.

13. Rouleau selon l'une des revendications précédentes,
**caractérisé en ce qu'**au moins deux rouleaux sont montés sur ou au niveau du seau de lavage, dans lequel des rouleaux autres que ceux résultant de l'invention sont prévus.
